# EUROPÄISCHE PATENTSCHRIFT

(11) **EP 0 058 953 B1**
(45) Veröffentlichungstag und Bekanntmachung des Hinweises auf die Patenterteilung: **04.07.1984**
(21) Anmeldenummer: 82101252.3
(22) Anmeldetag: 19.02.1982
(51) Int. Cl.: A43B 5/02

(54) **Fussballschuh mit auf der Schaftaussenseite vorgesehenen reibungserhöhenden Vorsprüngen**
Football boot provided with friction enhancing ridges on the upper
Chaussure de football dont la tige comporte des nervures augmentant la friction

(30) Priorität: 25.02.1981 DE 8105234 U
(43) Veröffentlichungstag der Anmeldung: 01.09.1982
(73) Patentinhaber: ADIDAS AG, 91074 Herzogenaurach (DE)
(72) Erfinder: Bente, Alfred, D-8522 Herzogenaurach (DE)
(74) Vertreter: LOUIS, PÖHLAU, LOHRENTZ & SEGETH

## Beschreibung

Die Neuerung betrifft einen Fußballschuh mit auf der Schaftaußenseite vorgesehenen reibungserhöhenden Vorsprüngen zur Erhöhung des Reibschlusses mit dem Ball.

Es gibt bereits zahlreiche Vorschläge, auf der Schaftaußenseite von Fußballschuhen reibungserhöhende Vorsprünge vorzusehen, um dadurch den Ballkontakt zu verbessern und dem Fußballspieler die Fähigkeit zu verleihen, dem Ball ein starkes Effekt zu geben und ihn dadurch im Bogen zu schlagen. Die bekannten Vorschläge gehen dahin, durch Löcher im Schuhschaft halbkugelförmige oder kegelige Vorsprünge aus Gummi hindurchragen zu lassen (DE-U 1837484), auf den Schaft Streifen aus Tierhaut aufzusteppen (DE-A-19 30 092), auf die Schaftaußenseite einen Überzug aus Kunststoff oder Gummi mit Noppen aufzubringen oder die Schaftaußenseite zu imprägnieren oder zu narben (DE-U 69 18 326) oder am Schaft Gummilamellen anzuordnen (DE-A 26 52 055). Soweit diese Vorschläge in die Praxis umgesetzt worden sind, haben sie nur Teilerfolge erbracht. Gumminoppen werden bei Nässe, wo ein guter Ballkontakt am stärksten erwünscht ist, weitgehend wirkungslos, eine Narbung oder Aufrauhung des Leders verliert ihre Wirksamkeit schon nach kurzer Zeit durch unausbleibliche Schmutzanlagerungen in den Vertiefungen, die zu einem Glätten der Schaftaußenseite führen, und die Schuppenstruktur der auf den Schaft aufgesteppten Streifen aus Tierhaut, z. B. Haifischhaut, verliert im Laufe der Zeit durch Abnutzung ihre Rauhigkeit.

Der Neuerung liegt die Aufgabe zugrunde, einen Fußballschuh mit reibungserhöhenden Vorsprüngen zu schaffen, die auch bei Nässe einen so intensiven Reibschluß mit dem Ball ergeben, daß ein Abrutschen beim Schlag ausgeschlossen ist und darüber hinaus der Spieler dem Ball auch das gewünschte Effet verleihen kann.

Neuerungsgemäß wird das dadurch erreicht, daß die Streifen quer über den Rücken des Schuhschaftes verlaufen und mit dem Schuhschaft derart verbunden sind, daß zumindest ihr nach vorne weisender Randbereich von dem Schuhschaft abhebbar ist.

Die Lederstreifen, die nach einer bevorzugten Ausführung eine Breite von 3 bis 5 mm haben können, sind beispielsweise in der Nähe ihres hinteren Randes mit dem Schuhschaft so verbunden, z. B. vernäht, daß der vordere Randbereich sich von der Schaftaußenseite abheben oder aufstellen kann. Schlägt daher der Fußballspieler gegen den Ball, wobei sich bei Anlage der Schaftaußenseite des Schuhes an der Balloberfläche zunächst eine Relativbewegung zwischen Schuh und Ball ergibt, so stellt sich bei der Mehrzahl der möglichen Schlagarten aufgrund dieser Relativbewegung der vordere Rand der Lederstreifen auf, so daß er mit seiner Unterseite an der Balloberseite zur Anlage kommt. Dieses Aufstellen des vorderen Längsrandes der Lederstreifen bewirkt einerseits einen nahezu kratzenden Kontakt mit der Balloberfläche, andererseits eine Bewegung des Randes gegenüber der Schäftaußenseite, durch die eine Trennung von ggf. vorhandenem Schmutz od. dgl. erfolgt. Durch Schmutzansammlungen kann somit die Funktionsfähigkeit der Lederstreifen nicht beeinträchtigt werden ; der Rand der Lederstreifen behält somit seine Wirkung über lange Zeit hinweg bei.

Nach einer vorteilhaften Ausführung werden die Lederstreifen entlang ihrer Längsmitte mit der Schaftaußenseite verbunden, z. B. vernäht, so daß beide Randbereiche sich vom Schuhschaft abheben können. Auf diese Weise sind beide Längsränder der Lederstreifen in der beschriebenen Weise wirksam, so daß auch ein Greifeffekt in solchen Fällen erzielt wird, in denen sich der Schuh gegenüber der Balloberfläche beim Schlag nach hinten bewegt.

Weiterhin ist es zweckmässig, die Unterseite der Lederstreifen rauh zu halten, da hierdurch der Reibschluß mit der Balloberfläche noch verbessert wird.

Es hat sich gezeigt, daß auch Nässe die Funktionsfähigkeit der Lederstreifen in dem gewünschten Sinn nicht beeinträchtigt, weil - insbesondere bei rauher Unterseite-der Randbereich der Lederstreifen einen gewissen Wischeffekt entfaltet.

Weitere Vorteile und Merkmale der Neuerung ergeben sich aus der nachfolgenden Beschreibung eines Ausführungsbeispiels anhand der beiliegenden Zeichnungen sowie aus weiteren Unteransprüchen. In den Zeichnungen zeigen :
Figur 1 eine Ansicht auf die Außenseite eines Fußballschuhes nach der Neuerung, und
Figur 2 in stark vergrössertem Maßstab die Art der Befestigung der Lederstreifen an der Schaftaußenseite.

Der Fußballschuh gemäß Fig. 1 zeigt den üblichen Aufbau aus einem Schaft 1 aus Leder, Kunstleder oder Kunststoff, einer vorzugsweise aus formsteifem Kunststoffmaterial, z. B. Nylon, bestehenden Laufsohle 2 und aus Stollen oder Nocken 3, die auswechselbar oder unlösbar mit der Laufsohle 2 verbunden sind. Längs eines Teiles des Schaftrückens 4 erstreckt sich eine Einschlupföffnung, die durch Schnürsenkel 5 und eine Zunge 6 verschließbar ist.

Über den im Blattschnitt geschnittenen Schaftrücken in der Nähe der Schuhspitze 7 verlaufen quer zur Schuhlängsrichtung mehrere zueinander etwa parallele Lederstreifen 8 in einem gewissen Abstand voneinander, welche durch eine entlang ihrer Längsmitte geführten Naht 9 an die Schaftaußenseite angenäht sind. Wie sich aus der Fig. 1 ergibt, verlaufen die Lederstreifen 8 an den Schuhseiten herab bis zu dem Rand der Laufsohle 2. Auch auf der gegenüberliegenden Schuhseite, die aus Fig. 1 nicht ersichtlich ist, d. h. also an der Innenballenseite, verlaufen die Lederstreifen 8 bis zum Sohlenrand. Wie die Fig. 1 weiter zeigt, sind die Lederstreifen 8 an den Seiten des Schuhes schräg nach hinten verlaufend angeordnet.

Auch ausgehend von der Schnüröffnung sind schräg nach hinten bis zur Laufsohle 2 verlaufende Lederstreifen 10 mit der Schaftaußenseite durch eine Längsmittelnaht verbunden. Entsprechende Lederstreifen 10 finden sich wieder auf der Schuhinnenseite, die in Fig. 1 nicht erkennbar ist.

Bei dem dargestellten Ausführungsbeispiel sind drei nebeneinander über den Schaftrücken verlaufende Lederstreifen 8 und zwei in den seitlichen Ballenbereichen befindliche Lederstreifen 10 vorgesehen. Der Abstand der Lederstreifen beträgt ungefähr 1,5 bis 2 cm ; die Streifenbreite liegt bei etwa 5 mm. Abweichungen von diesen Maßen sind ohne weiteres möglich, sofern der einleitend beschriebene Effekt eines Aufstellens der Randbereiche der Lederstreifen 8,10 erreicht wird.

Die Fig. 2 zeigt in starker Vergrösserung die Art der Befestigung der Lederstreifen 8, 10 an der Schaftaußenseite. Daraus ist erkennbar, daß infolge der Verbindung der Lederstreifen 8, 10 entlang ihrer Längsmitte mit dem Schuhschaft, z. B. durch die Längsmittelnaht 9, die Randbereiche 11, 12 sich von Hause aus etwas aufstellen, da die Lederstreifen 8, 10 durch die von der Längsmittelnaht 9 bewirkte Anpressung an die Schaftaußenseite etwas quer zu ihrer Längserstreckung gewölbt werden. Dieses Aufstellen von Hause aus unterstützt den einleitend beschriebenen Kippvorgang beim Ballkontakt, durch den der erhöhte Reibschluß erzielt wird.

Anstelle der im Ausführungsbeispiel erläuterten Verbindung der Lederstreifen 8, 10 mittels einer Naht können diese auch durch Klebung entlang ihrem Mittelbereich mit dem Schaft verbunden sein. Im übrigen ist auch der Ersatz des Materials Leder für die Lederstreifen durch ein in gleicher Weise wirkendes Kunststoffmaterial denkbar, das ebenso wie Leder feuchtigkeitsaufnehmend ist und eine beispielsweise der Aasseite des Leders vergleichbare Oberfläche besitzt.

Die Unterseite der Lederstreifen 8, 10 ist rauh gehalten, während deren Oberseite gleiche Flächenstruktur und Farbe wie der Schaft 1 aufweisen kann.

Unter « Fußballschuh im Sinn der vorliegenden Neuerung sind Sportschuhe zur Ausübung solcher Sportarten zu verstehen, bei denen ein Ball gleich welcher Art und Form mit dem Fuß bewegt wird, was z. B. auch für American Football gilt.

Wie sich gezeigt hat, eignet sich für die Lederstreifen am bestens Känguruh-Leder, daz z. B. eine Dicke von 1 bis 1,3 mm und eine Streifenbreite von 3,5 bis 5 mm aufweist. Es ist aber auch möglich, ein Kunstleder zu verwenden, das bezüglich seiner Feuchtigkeitsaufnahme, seiner Weichheit und seiner Oberflächenstruktur dem Leder ähnlich ist.

Anstelle einer einzigen Mittelnaht 9 kann es von Vorteil sein, zwei Mittelnähte 9 zur Befestigung der Lederstreifen 8, 10 zu verwenden, da auf die Streifen 8, 10 eine verhältnismässig kräftige Abscherwirkung ausgeübt wird.

## Patentansprüche

1. Fußballschuh mit auf der Außenseite des Schuhschaftes (1) vorgesehenen reibungserhöhenden Vorsprüngen zur Erhöhung des Reibschlusses mit dem Ball, wobei die Vorsprünge durch über den Rücken des Schuhschaftes (1) verlaufende Streifen (8) aus Leder oder dgl. gebildet sind, dadurch gekennzeichnet, daß die Streifen (8) quer über den Rücken des Schuhschaftes (1) verlaufen und mit dem Schuhschaft (1) derart verbunden sind, daß zumindest ihr nach vorne weisender Randbereich (11) von dem Schuhschaft (1) abhebbar ist.

2. Fußballschuh nach Anspruch 1, dadurch gekennzeichnet, daß Lederstreifen (10) auch im Außen- und Innenballenbereich vorgesehen sind.

3. Fußballschuh nach Anspruch 1 oder 2, dadurch gekennzeichnet, daß die Lederstreifen (8, 10) entlang ihrer Längsmitte mit dem Schuhschaft derart verbunden sind, daß ihre beiden Randbereiche (11, 12) von dem Schuhschaft abhebbar sind.

4. Fußballschuh nach einem der Ansprüche 1 bis 3, dadurch gekennzeichnet, daß die Lederstreifen (8, 10) an den Schaft angenäht sind.

5. Fußballschuh nach einem der Ansprüche 1 bis 4, dadurch gekennzeichnet, daß die Lederstreifen (8, 10) bis zu den gegenüberliegenden Sohlenrändern verlaufen.

6. Fußballschuh nach Anspruch 5, dadurch gekennzeichnet, daß die Lederstreifen (8, 10) vom Rücken des Schuhschaftes aus schräg nach hinten verlaufen.

7. Fußballschuh nach einem der Ansprüche 1 bis 6, dadurch gekennzeichnet, daß die dem Schuhschaft zugewendete Seite der Lederstreifen (8, 10) rauh ist.

8. Fußballschuh nach einem der Ansprüche 1 bis 7, dadurch gekennzeichnet, daß die Lederstreifen (8, 10) bei einer Breite von etwa 5 mm eine Dicke von etwa 1 mm aufweisen.

## Claims

1. A football boot with friction-increasing projections provided on the outside of the boot-upper (1) for increasing the degree of frictional engagement with the ball, these projections taking the form of strips (8) of leather or the like running over the crest of the boot-upper (1), characterised in that the strips (8) run across the crest of the boot-upper (1) in transverse direction and are connected to the boot-upper (1) in such a way that at least their front edge zone (11) can be lifted off the boot-upper (1).

2. A football boot according to claim 1, characterised in that leather strips (10) are also provided in the outside and instep parts of the zone where the ball of the foot will be.

3. A football boot according to claim 1 or 2, characterised in that the leather strips (8, 10) are connected to the boot-upper along their longitudinal middle line in such a way that their two edge zones (11, 12) can be lifted off the boot-upper.

4. A football boot according to any one of claims 1 to 3, characterised in that the leather strips (8, 10) are sewn to the boot-upper.

5. A football boot according to any one of claims 1 to 4, characterised in that the leather strips (8, 10) extend as far as the opposite edges of the sole.

6. A football boot according to claim 5, characterised in that the leather strips (8, 10) extend obliquely backwards from the crest of the boot-upper.

7. A football boot according to any one of claims 1 to 6, characterised in that the side of the leather strips (8, 10) which is next to the boot-upper is rough.

8. A football boot according to any one of claims 1 to 7, characterised in that the leather strips (8, 10) are about 5 mm wide and about 1 mm thick.

## Revendications

1. Chaussure de football avec, pour augmenter le frottement de contact avec le ballon, des nervures augmentant le frottement, prévues sur le côté extérieur de la tige de chaussure (1), les nervures étant formées par des bandes (8), en cuir ou assimilé, courant sur le dos de la tige de chaussure (1), caractérisée en ce que les bandes (8) courent transversalement par rapport au dos de la tige de chaussure (1) et sont assemblées à la tige de chaussure (1) de façon qu'au moins leur domaine marginal (11) dirigé vers l'avant puisse être soulevé de la tige de chaussure (1).

2. Chaussure de football selon la revendication 1, caractérisée en ce que des bandes de cuir (10) sont prévues aussi dans la zone intérieure et la zone extérieure de la claque.

3. Chaussure de football selon la revendication 1 ou 2, caractérisée en ce que les bandes de cuir (8, 10) sont assemblées à la tige de la chaussure le long de leur axe longitudinal de façon que leurs deux zones marginales (11, 12) puissent être soulevées de la tige de chaussure.

4. Chaussure de football selon l'une des revendications 1 à 3, caractérisée en ce que les bandes de cuir (8, 10) sont cousues à la tige.

5. Chaussure de football selon l'une des revendications 1 à 4, caractérisée en ce que les bandes de cuir (8, 10) courent jusqu'aux bords opposés de la semelle.

6. Chaussure de football selon la revendication 5, caractérisée en ce que les bandes de cuir (8, 10) courent obliquement vers l'arrière à partir du dos de la tige de la chaussure.

7. Chaussure de football selon l'une des revendications 1 à 6, caractérisée en ce que le côté des bandes de cuir (8, 10) dirigé vers la tige de la chaussure est rugueux.

8. Chaussure de football selon l'une des revendications 1 à 7, caractérisée en ce que les bandes de cuir (8, 10) présentent, pour une largeur d'environ 5 mm, une épaisseur d'environ 1 mm.
